# EUROPÄISCHE PATENTSCHRIFT

(11) **EP 4 147 621 B1**
(45) Veröffentlichungstag und Bekanntmachung des Hinweises auf die Patenterteilung: **29.10.2025**
(21) Anmeldenummer: 21195695.8
(22) Anmeldetag: 09.09.2021
(51) Int. Cl.: A47L 9/04

(54) **VORRICHTUNG ZUM REINIGEN EINER BODENOBERFLÄCHE MIT SEITLICHEN DICHTELEMENTEN**
DEVICE FOR CLEANING A GROUND SURFACE WITH LATERAL SEALING ELEMENTS
DISPOSITIF DE NETTOYAGE D'UNE SURFACE DE SOL POURVUE D'ÉLÉMENTS D'ÉTANCHÉITÉ LATÉRAUX

(43) Veröffentlichungstag der Anmeldung: 15.03.2023
(73) Patentinhaber: Vorwerk & Co. Interholding GmbH, 42275 Wuppertal (DE)
(72) Erfinder: Nachbarschulte, Janik, 44579 Castrop-Rauxel (DE); Bettenhausen, Philipp, 42109 Wuppertal (DE)
(74) Vertreter: Gille Hrabal Partnerschaftsgesellschaft mbB Patentanwälte

(56) Entgegenhaltungen:
- DE-A1- 102018 120 544
- DE-A1- 19 718 497
- DE-A1- 4 112 394
- DE-U1- 202018 005 338
- US-A1- 2010 319 159

## Beschreibung

Die Erfindung betrifft eine Vorrichtung zum Reinigen einer Bodenoberfläche umfassend ein Gehäuse mit zwei gegenüberliegenden Außenseiten, die sich seitlich jeweils von einer Vorderseite zu einer Rückseite des Gehäuses erstrecken, wobei die Vorrichtung an einer Unterseite des Gehäuses einen Saugraum mit einer Saugöffnung zum Einsaugen von Schmutz innerhalb des Saugraums umfasst und an mindestens einer Außenseite der beiden Außenseiten mindestens ein seitliches Dichtelement zum seitlichen Begrenzen des Saugraums angeordnet ist, wobei sich das mindestens eine seitliche Dichtelement nach unten ausdehnt, um im Betrieb an mindestens einer Außenseite der beiden Außenseiten einen seitlichen Luftstrom von außerhalb des Saugraums unter das Gehäuse in den Saugraum hinein zu reduzieren.

Seitliche Dichtelemente zum Reduzieren einen seitlichen Luftstrom von außerhalb des Saugraums unter das Gehäuse in den Saugraum werden in vielen heutigen Staubsaugern eingesetzt, z.B. den Staubsaugern von der Fa. Vorwerk mit Elektrobüste.

Heutige Staubsauger werden einer Vielzahl von Tests unterzogen und fortwährend optimiert, um alle möglichen Reinigungsaufgaben bei der Bodenreinigung bestmöglich zu erfüllen. Hierzu zählt beispielsweise das Entfernen von Schmutz auf einer Bodenoberfläche in der Nähe von Kanten und Ecken sowie beispielsweise aus Bodenkerben.

Die Druckschrift DE 41 12 394 A1 offenbart eine Staubsaugerdüse mit geneigten Borsten, die an ihrem unteren Ende in einem stumpfen Winkel von etwa 120 Grad gebogen sind, wobei die Länge des gebogenen Teils etwa ein Drittel der Gesamtlänge der Borsten beträgt.

Die Druckschrift DE 20 2018 005 338 U1 offenbart eine Staubsaugerdüse mit Gummilippen beidseits eines Saugmunds zur Abdichtung gegenüber der Bodenfläche, die zur Bewegungsrichtung in einem Winkel α angeordnet sind.

Die Druckschrift DE 197 18 497 A1 offenbart ein Gerät zur Bodenpflege mit Bürstenscheiben und einem Kunststoffrandstreifen, der einen Saugbereich oder eine Bürstenreihe begrenzt.

Die Druckschrift DE 10 2018 120544 A1 offenbart eine Saugdüse für einen Staubsauger zum Reinigen eines Hartbodens, mit einer Grundplatte und Dichtelementen, die gegenüber einer Unterseite der Grundplatte nach unten vorstehen und in einen Saugraum mündet, wobei durch Hubbewegungsumkehr der Saugdüse mindestens ein erstes Dichtelement und ein zweites Dichtelement der Dichtelemente von einer ersten Endposition in eine zweite Endposition verlagerbar sind.

Die Druckschrift US 20 10 /31 91 59 A1 offenbart ein Werkzeug für ein Oberflächenbehandlungsgerät umfassend einen Hauptkörper, der flexible Oberflächeneingriffselemente aufweist, die um Saugkanäle und zwischen einem ersten Saugkanal und einem zweiten Saugkanal angeordnet sind.

Die vorgenannten, aus dem Stand der Technik bekannten Merkmale können einzeln oder in beliebiger Kombination mit einem der nachfolgend beschriebenen erfindungsgemäßen Gegenstände und Ausführungsformen kombiniert werden.

Es ist Aufgabe der Erfindung, eine weiterentwickelte Vorrichtung zum Reinigen einer Bodenoberfläche bereitzustellen.

Zur Lösung der Aufgabe dient eine Vorrichtung mit den Merkmalen des Anspruchs 1. Vorteilhafte Ausführungsformen ergeben sich aus den Unteransprüchen.

Zur Lösung der Aufgabe dient eine Vorrichtung zum Reinigen einer Bodenoberfläche umfassend ein Gehäuse mit zwei gegenüberliegenden Außenseiten. Die zwei Außenseiten erstrecken sich seitlich jeweils von einer Vorderseite zu einer Rückseite des Gehäuses. Die zwei Außenseiten sind zwei laterale Außenseiten, z.B. eine erste oder rechte Außenseite und eine zweite oder linke Außenseite in Vorschubrichtung betrachtet. Die Vorrichtung umfasst an einer Unterseite des Gehäuses einen Saugraum mit einer Saugöffnung zum Einsaugen von Schmutz innerhalb des Saugraums. Schmutz, der sich unterhalb des Gehäuses innerhalb des Saugraums befindet, wird in die Saugöffnung eingesaugt. An mindestens einer Außenseite der beiden Außenseiten ist mindestens ein seitliches Dichtelement zum seitlichen Begrenzen des Saugraums angeordnet. Das mindestens eine seitliche Dichtelement dehnt sich nach unten aus, um im Betrieb an mindestens einer Außenseite der beiden Außenseiten einen seitlichen Luftstrom von außerhalb des Saugraums unter das Gehäuse in den Saugraum hinein zu reduzieren. Das mindestens eine seitliche Dichtelement erstreckt sich also nach unten. Eine insbesondere wandartige Fläche, die sich entlang der Außenseite und nach unten aufspannt, wird durch das Dichtelement ausgefüllt.

Das seitliche Dichtelemente ist nach außen geneigt. Eine Bodenkerbe kann auf diese Weise verbessert gereinigt werden. Außen bedeutet von dem Saugraum weg.

Durch die Neigung des seitlichen Dichtelements nach außen wird beim Überfahren einer Bodenkerbe eine Luftströmung besonders gleichmäßig aus der Kerbe in den Saugraum unter dem Gehäuse geführt. Schmutz kann so verbessert aus der Bodenkerbe seitlich in den Saugraum befördert werden. Eine verbesserte Kerbreinigung wird so ermöglicht. Insbesondere haben die zwei gegenüberliegenden Außenseiten jeweils mindestens ein nach außen geneigtes, seitliches Dichtelement.

Ein nach außen geneigtes, seitliches Dichtelement ist seitlich nach außen geneigt. Das seitlich nach außen geneigte Dichtelement oder die seitlich nach außen geneigten Dichtelemente begrenzen den Saugraum derart seitlich, dass sich der Saugraum über die Außenseite des Gehäuses hinaus nach außen erstreckt.

Mit seitlich ist quer zur Vorschubrichtung der Vorrichtung gemeint, also z.B. nach links oder rechts. Nach außen bedeutet weg von einer Mitte des Gehäuses. Mit Gehäuse ist **das Gehäuse** der Vorrichtung gemeint, das im Betrieb über eine Bodenoberfläche bewegt wird und die Saugöffnung zum Einsaugen von Schmutz innerhalb des Saugraums umfasst.

Eine Neigung des seitlichen Dichtelements kann mit einem Neigungswinkel, der z.B. mit α bezeichnet werden kann, gemessen werden, insbesondere zwischen einem nach außen geneigtem Bereich des Dichtelements und einer Vertikalen. Eine Vertikale ist eine Normale zur Unterseite des Gehäuses oder eine Normale auf einer ebenen Bodenoberfläche, auf dem die Vorrichtung im Betrieb steht. Allgemein dehnt sich die Unterseite des Gehäuses parallel zu einer Ebene aus, die sich flächig wie ein flacher Untergrund erstreckt, auf der die Vorrichtung im Betrieb aufsetzt. Die Vertikale steht senkrecht zur Vorschubrichtung und/oder senkrecht zur Vorderseite des Gehäuses. Einfach ausgedrückt wird der Neigungswinkel α einerseits von dem Dichtelement und andererseits von einer lotrecht zum Boden ausgerichteten Hilfslinie bestimmt.

Mit anderen Worten wird der Neigungswinkel α einerseits von dem Dichtelement und andererseits von einer lotrecht zu einer zweidimensionalen Hilfsebene ausgerichteten Hilfslinie bestimmt, wobei die zweidimensionale Hilfsebene so verläuft, dass die Hilfsebene entlang einer ideal ebenen Bodenoberfläche verläuft, auf der die Vorrichtung in einem betriebsbereiten Zustand steht. Insbesondere erstreckt sich ein Gehäusewandelement, insbesondere eine seitliche Tunnelabdeckung, parallel zur Hilfslinie oder ist zu der Hilfslinie (oder Vertikale) abgewinkelt.

Insbesondere dehnt sich das seitliche Dichtelement nach unten aus und neigt sich dabei nach außen, so dass eine laterale Neigung des seitlichen Dichtelements entsteht. Insbesondere erstreckt sich das seitliche Dichtelement schräg nach unten und/oder außen, so dass der von dem seitlichen Dichtelement lateral begrenzte Saugraum mit zunehmendem Abstand von der Unterseite des Gehäuses in Richtung Bodenoberfläche größer wird.

Das seitliche Dichtelement erstreckt sich von einer Außenseite der beiden Außenseiten insbesondere schräg nach unten und/oder außen, so dass mit zunehmendem Abstand des seitlichen Dichtelements von der Außenseite des Gehäuses der Abstand des Dichtelements zur Außenseite des Gehäuses zunimmt.

Ein seitliches Dichtelement hat ein freies Ende und ein gegenüberliegendes, gekoppeltes Ende zum Verbinden mit dem Gehäuse. Das freie Ende hat verglichen mit dem gekoppelten Ende einen größeren, lateralen Abstand von dem Gehäuse, insbesondere von der Außenseite des Gehäuses. Das freie Ende liegt also nicht zwischen den beiden, gegenüberliegenden Außenseiten des Gehäuses. In einer Ausgestaltung ist das seitliche Dichtelement eine Dichtlippe, vorzugsweise aus Kunststoff. In einer Ausgestaltung ist das seitliche Dichtelement ein bevorzugt flaches Borstenbüschel. Wenn eine Vorrichtung ein Dichtelement aufweist, dass sich einteilige oder flächig geschlossen nicht nur entlang einer Außenseite, sondern auch um eine Ecke zur Vorderseite und/oder Rückseite herum erstreckt, um gleichzeitig die Funktionen eines seitlichen und vorderen und/oder hinteren Dichtelements auszufüllen, wird in dieser Offenbarung der sich entlang einer Außenseite erstreckende Abschnitt eines solchen Dichtelements als das seitliche Dichtelement angesehen.

In einer Ausführungsform hat das nach außen geneigte seitliche Dichtelement eine Länge, die größer als dessen Ausdehnung nach unten ist. Eine Bodenkerbe kann so verbessert gereinigt werden. Die Länge des nach außen geneigten, seitlichen Dichtelements zeigt entlang der Außenseite, an dem das seitliche Dichtelement angeordnet ist. Die Länge ist quer zur Erstreckungsrichtung des seitlichen Dichtelements von dessen gekoppelten Ende zum freien Ende zu messen. Wenn das nach außen geneigte seitliche Dichtelement gemäß einer Ausführungsform eine Dichtlippe vorzugsweise aus Kunststoff ist, wird die Länge über die geschlossene Fläche der Dichtlippe gemessen. Diese Fläche kann aus mehreren Dichtlippen gebildet werden, solange zwischen den Dichtlippen kein Spalt zum Durchlassen eines seitlichen Luftstroms vorhanden ist. Wenn das nach außen geneigte seitliche Dichtelement gemäß einer Ausführungsform ein vorzugsweise flaches Borstenbüschel ist, wird die Länge über die geschlossene Fläche des Borstenbüschels gemessen. Diese Fläche kann aus mehreren Borstenbüscheln gebildet werden, solange zwischen den Borstenbüscheln kein Spalt zum Durchlassen eines seitlichen Luftstroms vorhanden ist.

In einer Ausführungsform ist eine den Saugraum begrenzende Innenfläche des seitlichen Dichtelements nach außen geneigt. Eine Bodenkerbe kann auf diese Weise verbessert gereinigt werden. Die Neigung nach außen ist auf einen Ruhezustand bezogen, also ohne Einwirkung von äußeren Kräften, die im Betrieb auftreten können.

In einer Ausführungsform weist ein sich von der Unterseite des Gehäuses nach unten ausdehnender Teil des seitlichen Dichtelements eine im Wesentlichen gleichbleibende Dicke auf. Eine Bodenkerbe kann auf diese Weise verbessert gereinigt werden. Insbesondere beträgt die Dicke mindestens 0,3 mm und/oder höchstens 1,0 mm, wenn das seitliche Dichtelement eine Dichtlippe insbesondere aus Kunststoff ist. Wenn das seitliche Dichtelement ein bevorzugt flacher Borstenbüschel ist, kann die Dicke mindestens 1 mm und/oder höchstens 6 mm betragen. Wenn das Dichtelement ein Borstenbüschel ist, liegt eine im Wesentlichen gleichbleibende Dicke vor, wenn das Borstenbüschel so hergestellt ist, dass eine näherungsweise parallele Ausrichtung der Borsten angestrebt wird. Weil Borstenbüschel sich tendenziell in Erstreckungsrichtung der Borsten aufweiten, wird eine parallele Ausrichtung der Borsten angestrebt, wenn z.B. der Aufweitungswinkel zwischen der Innenfläche und einer gegenüberliegenden Außenfläche eines aus Borsten bestehenden, nach außen geneigten, seitlichen Dichtelements kleiner als 10° ist. Wenn das Dichtelement eine Dichtlippe ist, liegt eine im Wesentlichen gleichbleibende Dicke vor, wenn die Innenfläche und eine gegenüberliegende Außenfläche der Dichtlippe flach sind und vorzugsweise parallel oder unter einem Winkel von z.B. höchstens 10° zueinander sich in Richtung des freien Endes ausdehnen. Eine etwaige Spitze, die lokal am freien Ende vorgesehen werden kann, bleibt bei der Betrachtung einer im Wesentlichen gleichbleibende Dicke unberücksichtigt. In einer Ausgestaltung haben die Innenfläche und/oder eine gegenüberliegende Außenfläche der Dichtlippe als das nach außen geneigte, seitliche Dichtelement einen ebenen Oberflächenverlauf (im montierten Zustand ohne Einwirkung von äußeren Kräften z.B. durch Gravitation oder Bodenkontakt).

In einer Ausführungsform beträgt ein Neigungswinkel α des nach außen geneigten, seitlichen Dichtelements und/oder ein Neigungswinkel α einer den Saugraum begrenzenden Innenfläche des nach außen geneigten, seitlichen Dichtelements mindestens 20°. Eine Bodenkerbe kann auf diese Weise verbessert gereinigt werden. Ein Neigungswinkel α des nach außen geneigten, seitlichen Dichtelements bezieht sich auf dessen Erstreckungsrichtung ausgehend von der Unterseite des Gehäuses in Richtung von dessen freien Ende. Eine Erstreckungsrichtung verläuft beispielsweise bei einer Dichtlippe als das Dichtelement mittig zwischen der Innenfläche und der gegenüberliegenden Außenfläche des Dichtelements. Wenn das Dichtelement ein Borstenbüschel ist, wird der Neigungswinkel α anhand dessen vorgesehener, mittleren Erstreckungsrichtung ermittelt.

In einer Ausgestaltung beträgt ein Neigungswinkel α des nach außen geneigten, seitlichen Dichtelements und/oder ein Neigungswinkel α einer den Saugraum begrenzenden Innenfläche des nach außen geneigten, seitlichen Dichtelements höchstens 60°, bevorzugt höchstens 45°. Eine verbesserte Reinigung einer Bodenkerbe kann so erzielt werden. Bei einem Neigungswinkel größer als 60° kann nicht mehr eine hinreichende Formstabilität des nach außen geneigten, seitlichen Dichtelements gewährleistet werden, insbesondere durch Kontakt mit der Bodenoberfläche.

In einer Ausgestaltung beträgt ein Neigungswinkel α des nach außen geneigten, seitlichen Dichtelements und/oder ein Neigungswinkel α einer den Saugraum begrenzenden Innenfläche des nach außen geneigten, seitlichen Dichtelements 90° oder ungefähr 90°. Ungefähr 90° umfasst einen Toleranzbereich von 10% in beide Richtungen. In dieser Ausgestaltung bewegt sich das seitliche Dichtelement im Betrieb Wesentlichen parallel über der Bodenoberfläche oder schleift auf der Bodenoberfläche. Durch diese spezielle Ausgestaltung besteht trotz des großen Neigungswinkels kein Verlust an Formstabilität im Betrieb und durch die erzielte, flächige Überdeckung einer Bodenkerbe bei der Überfahrt mit der Vorrichtung entsteht ebenfalls ein vorteilhaft gerichteter Luftstrom, der die Reinigung der Bodenkerbe verbessert. Eine Bodenkerbe kann auf diese Weise verbessert gereinigt werden.

In einer Weiterentwicklung dieser Ausgestaltung ist das unter einem Neigungswinkel von 90° geneigte, seitliche Dichtelement ein vorzugsweise flacher Borstenbüschel, der im Betrieb über die Bodenoberfläche schleift. In einer alternativen Weiterentwicklung dieser Ausgestaltung ist nur ein End-Bereich des seitlichen Dichtelements um ungefähr 90° nach außen geneigt. Ein mittlerer Bereich des seitlichen Dichtelements zwischen der Unterseite des Gehäuses und dem End-Bereich dehnt sich dann bevorzugt ohne Neigung nach unten bis zum End-Bereich aus. Insbesondere schließt der mittlere Bereich mit dem End-Bereich im Betrieb einen Winkel von ungefähr 90° ein. In einer Weiterentwicklung wird das seitliche Dichtelement aus einem elastischen Material gebildet, das sich ausgehend von der Unterseite des Gehäuses im Betrieb nach unten zur Bodenoberfläche ausdehnt und sich dann dort umbiegt, um mit dem End-Bereich flach auf der Bodenoberfläche aufzuliegen.

In einer Ausführungsform weist das nach außen geneigte, seitliche Dichtelement ein freies Ende und ein mit dem Gehäuse gekoppeltes Ende auf. Eine Bodenkerbe kann auf diese Weise verbessert gereinigt werden. Insbesondere erstreckt sich das gekoppelte Ende nach oben. Insbesondere erstreckt sich das gekoppelte Ende nicht unterhalb der Unterseite des Gehäuses in Richtung einer Mitte des Gehäuses.

In einer Ausführungsform ist das gekoppelte Ende an einem - insbesondere manuell lösbaren - seitlichen Gehäusewandelement der Außenseite - insbesondere unlösbar, d.h., nicht zerstörungsfrei lösbar,- befestigt. Eine verbesserte Bodenkerbenreinigung kann so mit einer Vorrichtung, die mit besonders geringem Herstellungsaufwand bereitgestellt werden kann, erzielt werden. Ein sich von der Unterseite des Gehäuses insbesondere nach oben ausdehnender Teil des nach außen geneigten, seitlichen Dichtelements umfasst das gekoppelte Ende und/oder ist fest mit dem Gehäuse gekoppelt, d.h., verbunden.

In einer Ausgestaltung ist das Gehäusewandelement eine seitliche Tunnelabdeckung. Eine Tunnelabdeckung ist zum seitlichen Abdecken eines Tunnels für eine rotierbare Reinigungswalze bestimmt. Der Tunnel befindet sich an der Unterseite des Gehäuses und/oder bildet eine nach unten offene Aussparung in die Unterseite des Gehäuses, derart, dass eine in dem Tunnel rotierende Reinigungswalze im Betrieb in direkten Kontakt mit der zu reinigenden Bodenoberfläche kommen kann. Der Tunnel ist größtenteils zylinderförmig oder zylinderartig geformt. Die Reinigungswalze ragt dann in radialer Richtung zu einer Walzenachse der Reinigungswalze ausgehend von der Aussparung an der Unterseite des Gehäuses nach unten heraus. Die Walzenachse verläuft quer zur Vorschubrichtung, parallel zur Unterseite des Gehäuses und/oder mit einem Abstand, der kleiner als der Radius der Reinigungswalze ist, oberhalb der Unterseite des Gehäuses.

In einer Ausgestaltung ist das seitliche Dichtelement mit dem gekoppelten Ende formschlüssig, kraftschlüssig und/oder stoffschlüssig befestigt. Insbesondere ist das seitliche Dichtelement umspritzt oder wird in eine an die Form des gekoppelten Endes angepasste Aussparung eingeklemmt und/oder dort verschraubt.

In einer Ausführungsform weist das mindestens eine nach außen geneigte, seitliche Dichtelement eine nach unten offene Aussparung zum Zulassen eines seitlichen Luftstroms von außen in den Saugraum auf. Die Bodenkerbenreinigung kann so verbessert werden. Der Abstand zur Bodenkerbe kann so bei der Überfahrt reduziert und dennoch hinreichend Luft seitlich in den Saugraum gelassen werden. Eine nach unten offene Aussparung bewirkt, dass eine Kontur des freien Endes des Dichtelements nach oben verläuft.

In einer Ausführungsform weisen zwei aneinander angrenzende, seitliche Dichtelemente, von denen mindestens ein Dichtelement nach außen geneigt ist, eine nach unten offene Aussparung zum Zulassen eines seitlichen Luftstroms von außen in den Saugraum auf. Der Abstand zur Bodenkerbe kann so bei der Überfahrt reduziert und dennoch hinreichend Luft seitlich in den Saugraum gelassen werden. Zwei aneinander angrenzende, seitliche Dichtelemente grenzen so aneinander an, dass keine Luft (oder nur eine vernachlässigbare Menge an Luft) durch einen Spalt zwischen den angrenzenden, seitlichen Dichtelementen von außen nach innen gelangen kann. Vorzugsweise liegen zwei angrenzende, seitliche Dichtelemente aneinander an, so dass kein Spalt dazwischen oder größtenteils kein Spalt dazwischen im Betrieb entsteht. Durch zwei aneinander angrenzende, seitliche Dichtelemente kann eine nach unten offene Aussparung sehr einfach gebildet werden, indem die zwei aneinander angrenzenden, seitlichen Dichtelemente unterschiedliche Längen haben.

In einer Ausführungsform ist die nach unten offene Aussparung nach vorne oder nach hinten offen. Die Aussparung bildet dann eine stufenförmige oder stufenartige Kontur, insbesondere des freien Endes. Die oben genannte Wirkung wird so unterstützt.

In einer Ausführungsform ist die nach unten offene Aussparung nach vorne und nach hinten geschlossen. Die Aussparung bildet dann eine Kontur mit der Form eines umgedrehten "U", also U-förmig, oder ungefähr mit der Form eines umgedrehten "U", also U-artig, insbesondere des freien Endes. Insbesondere hat die Aussparung die Form eines Tores. Die oben genannte Wirkung wird so unterstützt.

In einer Ausführungsform beträgt eine Tiefe der Aussparung, die entlang des sich nach unten ausdehnenden, seitlichen Dichtelements gemessen wird, mindestens 15% und/oder höchstens 40% einer Ausdehnung des seitlichen Dichtelements von der Unterseite des Gehäuses nach unten. Mit anderen Worten entspricht die Erstreckung der Aussparung nach unten mindestens 15% und/oder höchstens 40% des Abstands zwischen dem freien Ende des seitlichen Dichtelements zur Unterseite des Gehäuses oder zur seitlichen Tunnelabdeckung. Eine Bodenkerbe wird so verbessert gereinigt.

In einer Ausführungsform beträgt eine Länge der Aussparung (17), die entlang des nach außen geneigten, seitlichen Dichtelements (2) von hinten nach vorne gemessen wird, mindestens 25% und/oder höchstens 75% einer Erstreckung des seitlichen Dichtelements (2) von hinten nach vorne. Mit anderen Worten entspricht die Erstreckung der Aussparung entlang der Außenseite des Gehäuses mindestens 15% und/oder höchstens 40% der Länge des nach außen geneigten, seitlichen Dichtelements. Eine Bodenkerbe wird so verbessert gereinigt.

In einer Ausgestaltung ist zwischen zwei Dichtelementen eine Lücke vorgesehen, die sich im Betrieb von der Unterseite des Gehäuses bis zur Bodenoberfläche erstreckt. Eine solche Lücke erlaubt das Einsagen von Grobgut von der Bodenoberfläche. Bei den zwei Dichtelementen kann es sich um zwei nach außen geneigte, seitliche Dichtelemente, ein seitliches Dichtelement und ein Dichtelement an der Vorderseite, ein seitliches Dichtelement und ein Dichtelement an der Rückseite, und/oder ein nach außen geneigtes Dichtelement und ein benachbartes, seitliches Dichtelement handeln.

In einer Ausführungsform dehnt sich beim Reinigen einer Bodenoberfläche, also im Betrieb, das nach außen geneigte, seitliche Dichtelement im Wesentlichen bis oder mindestens bis zur Bodenoberfläche nach unten aus. In dieser Ausführungsform wird ein glatter, ebener Boden angenommen, der parallel zur Unterseite des Gehäuses verläuft. Bei einer Überfahrt einer Bodenkerbe mit der Vorrichtung kann auf diese Weise eine erhöhte Strömungskraft von Umgebungsluft in der Bodenkerbe in einem Bereich außerhalb, jedoch nahe des seitlichen Dichtelements erzielt werden, der Schmutz aus der Bodenkerbe in den Saugraum befördert. Zudem wird der Ansaugdruck im Bereich der Bodenkerbe, der sich unter dem Saugraum der Vorrichtung befindet, ebenfalls erhöht, wodurch die Reinigung der Bodenkerbe ebenfalls verbessert wird.

Durch eine Ausführungsform, in der ein Bodenabstand von ungefähr 0 mm zum seitlichen Dichtelement, insbesondere Dichtlippe, vorgesehen ist, wird eine Strömungsgeschwindigkeit in der Bodenkerbe erhöht und die Reinigung verbessert.

In einer Ausführungsform dehnt sich das nach außen geneigte, seitliche Dichtelement im Betrieb mindestens so weit oder noch weiter nach unten aus als eine unterste, tragende Komponente der Vorrichtung beim Reinigen einer Bodenoberfläche. Die Reinigung einer Bodenkerbe kann so verbessert werden.

Mit tragender Komponente ist eine Komponente der Vorrichtung gemeint, die im Betrieb das Gewicht der Vorrichtung auf die Bodenoberfläche übertragt und/oder die Vorrichtung abstützt. Eine Dichtlippe ist keine tragende Komponente der Vorrichtung. Eine Laufrolle, eine Gleitschiene und/oder eine Reinigungswalze sind bevorzugte tragende Komponenten der Vorrichtung.

In einer Ausführungsform ist das nach außen geneigte, seitliche Dichtelement so beschaffen - insbesondere durch eine geringe Dicke und/oder ein biege-elastisches Material) und dehnt sich beim Reinigen einer Bodenoberfläche so weit nach unten aus, dass es mit der Bodenoberfläche in Kontakt kommt, an der Bodenoberfläche krümmt und nach dem Krümmen flächig auf der Bodenoberfläche aufliegt. Die Strömungsgeschwindigkeit in einer Bodenkerbe beim Überfahren kann so erhöht und die Reinigung einer Bodenkerbe insgesamt verbessert werden.

In eine Ausgestaltung ist das seitliche Dichtelement ein Borstenbüschel oder zusätzlich zum seitlichen Dichtelement ist an mindestens einer Außenseite der beiden Außenseiten ein Borstenbüschel vorgesehen, das sich nach außen erstreckt. Insbesondere handelt es sich dabei um ein flaches Borstenbüschel. Vorzugsweise ist die Länge des flachen Borstenbüschels in Vorschubrichtung größer als die vierfache Dicke des Borstenbüschels. Ein flaches Borstenbüschel hat im Querschnitt betrachtet zwei gegenüberliegende, kurze Seiten, und zwei dazu senkrechte, gegenüberliegenden, lange Seiten. Vorzugsweise hat ein flaches Borstenbüschel einen Aufweitungswinkel von insgesamt höchstens 20°, bevorzugt höchstens 50°, gemessen zwischen den zwei langen Seiten in Richtung der Erstreckung der Borsten des Borstenbüschels. Vorzugsweise hat ein flaches Borstenbüschel einen Aufweitungswinkel von höchstens 30° oder zwischen -20° und 20°, gemessen zwischen den zwei kurzen Seiten in Richtung der Erstreckung der Borsten des Borstenbüschels. In einer Ausgestaltung ist das bevorzugt flache Borstenbüschel so am Gehäuses befestigt, dass im Betrieb während des Reinigens einer Bodenoberfläche das Borstenbüschel vollständig oder größtenteils auf der Bodenoberfläche aufliegt. Größtenteils meint, dass das Borstenbüschel mit einem Längenanteil von mehr als 50% von dessen gesamter, seitlich an der Außenseite des Gehäuses überstehenden Teils des bevorzugt flachen Borstenbuschels auf der Oberfläche aufliegt.

In einer Ausgestaltung ist das seitliche, bevorzugt flach Borstenbüschel oder ein zusätzliches seitliches, bevorzugt flaches Borstenbüschel (in Bezug auf die Erstreckungsrichtung der Borsten) senkrecht zur Vorschubrichtung und/oder mit einem Neigungswinkle von ungefähr oder genau 90° orientiert. In einer Ausgestaltung ist das seitliche, bevorzugt flach Borstenbüschel oder ein zusätzliches seitliches, bevorzugt flaches Borstenbüschel (in Bezug auf die Erstreckungsrichtung der Borsten) unter einem Winkel von 30° bis 60°, bevorzugt ungefähr 45°, zur Vorschubrichtung und/oder mit einem Neigungswinkle von ungefähr oder genau 90° orientiert. Besonders bevorzugt ist das unter einem Winkel von 30° bis 60°, bevorzugt ungefähr 45°, zur Vorschubrichtung orientierte bevorzugt flache Borstenbüschel an mindestens einem Eck-Bereich des Gehäuses angeordnet. Ein Eck-Bereich ist ein Bereich, in dem eine der beiden Außenseiten mit einer Vorderseite oder Rückseite des Saugraums zusammentreffen. Insbesondere sind in einem einzigen Eck-Bereich, insbesondere einem Eck-Bereich an der Rückseite des Saugraums, zwei separate und voneinander beabstandete, bevorzugt flache Borstenbüschel angeordnet, insbesondere ein erstes Borstenbüschel mit einem Winkel von ungefähr 45° zur Vorschubrichtung und ein zweites Borstenbüschel senkrecht zur Vorschubrichtung. Insbesondere sind an einer einzigen Außenseite an dessen vorderem Eck-Bereich ein bevorzugt flaches Borstenbüschel mit einem Winkel von ungefähr 45° zur Vorschubrichtung und ein weiteres bevorzugt flaches Borstenbüschel, insbesondere an dessen hinterem Eck-Bereich, senkrecht zur Vorschubrichtung angeordnet. Durch alle diese Ausgestaltungen kann eine Reinigung von Bodenkerben verbessert werden.

Erfindungsgemäß umfasst die Vorrichtung eine Reinigungswalze. Eine Bodenkerbe kann durch eine Reinigungswalze in Verbindung mit einem nach außen geneigten, seitlichen Dichtungselement besonders wirksam gereinigt werden.

Die Vorrichtung zum Reinigen einer Bodenoberfläche ist bevorzugt ein Staubsauger, also ein Bodenstaubsauger mit einem Stiel zum Bewegen durch einen Benutzer, oder ein Saugroboter. In einer Ausgestaltung ist die Vorrichtung ein Vorsatzgerät für ein Basisgerät, wobei das Basisgerät gemeinsam mit dem Vorsatzgerät einen funktionsfähigen Bodenstaubsauger bildet. Ein Vorsatzgerät verfügt typischerweise über einen mechanischen und/oder elektrischen Anschluss, mithilfe dessen das Vorsatzgerät an ein Basisgerät angeschlossen werden kann. Eine Saugöffnung des Vorsatzgerätes kann fluiddicht mit einer Saugleitung des Basisgeräts verbunden, insbesondere mithilfe des Anschlusses. Fluiddicht bedeutet, dass z.B. Luft durch ein im Basisgerät befindliches Gebläse mit hinreichend geringem Leistungsverlust über die Saugöffnung des Vorsatzgeräts angesaugt werden kann, sodass eine Bodenoberfläche gereinigt werden kann. Insbesondere ist der Elektromotor zum Antreiben der Reinigungswalze im Vorsatzgerät angeordnet. Ein Staubsauger umfasst beispielsweise zum Reinigen einer Bodenoberfläche ein Basisgerät mit einem Gebläse zum Ansaugen von Luft und das Vorsatzgerät, das zum Reinigen der Bodenoberfläche an das Basisgerät angeschlossen ist oder werden kann. Insbesondere umfasst das Basisgerät eine Filterkammer. Das Gebläse befördert den eingesaugten Schmutz von der Bodenoberfläche durch die Saugleitung zur Filterkammer. In der Filterkammer wird der Schmutz abgesondert und gesammelt, insbesondere mithilfe eines Filters oder eines Staubfilterbeutels. Bevorzugt kann die Filterkammer gelöst werden, um den gesammelten Schmutz zu entfernen oder einen Staubfilterbeutel zu wechseln.

Wenn die Vorrichtung ein Saugroboter ist, umfasst der Saugroboter die Saugöffnung, den Elektromotor und die Reinigungswalze wie oben im Kontext des Vorsatzgerätes beschrieben. Zusätzlich umfasst der Saugroboter auch ein Gebläse, eine Saugleitung und/oder eine Filterkammer.

Erfindungsgemäß umfasst die Vorrichtung eine Reinigungswalze. Ein Elektromotor der Vorrichtung treibt die Reinigungswalze für ein Rotieren um eine Walzenachse an, die parallel zur Unterseite der Vorrichtung und/oder parallel zur Bodenoberfläche orientiert ist. Vorzugsweise treibt der Elektromotor für die Reinigungswalze nicht ein Gebläse an. Insbesondere wird ein Gebläse durch einen separaten Gebläse-Motor angetrieben. Die Walzenachse verläuft quer zu einer Vorschubrichtung, in die die Vorrichtung bewegt wird oder sich autonom bewegt. Die Reinigungswalze ist insbesondere eine Borstenwalze mit einer Vielzahl von Bürsten, die radial an der zylinderförmigen Walze hervorstehen. Durch die Bürsten oder Borsten kann Schmutz, also Feinstaub, Staub und/oder Grobgut, verbessert transportiert und/oder aus dem Boden herausgelöst werden. Die Reinigungswalze ist insbesondere als ein hohlzylindrischer Körper ausgestaltet und/oder vorzugsweise innerhalb eines Saugraumes angeordnet. Der Saugraum zwischen der Unterseite und der Bodenoberfläche gebildet werden, wobei die Saugöffnung innerhalb des Saugraumes angeordnet ist, um Luft aus dem Saugraum abzusaugen, damit innerhalb des Saugraumes ein geringer Druck im Vergleich zum Umgebungsdruck herrscht.

Ein Saugwischer oder ein Saugwischer-Vorsatzgerät ist eine Vorrichtung, bei der ein Tuch oder Schwamm auf einer von einem Elektromotor bewegte, insbesondere orbital rotierende, Platte befestigt und im Betrieb über die Bodenoberfläche zum Reinigen bewegt wird.

Ein weiterer Aspekt der Offenbarung betrifft eine Vorrichtung, insbesondere Staubsauger, Saugroboter oder Vorsatzgerät für einen Staubsauger oder Saugwischer, zum Reinigen einer Bodenoberfläche umfassend ein Gehäuse mit zwei gegenüberliegenden Außenseiten, die sich seitlich jeweils von einer Vorderseite zu einer Rückseite des Gehäuses erstrecken, wobei die Vorrichtung an einer Unterseite des Gehäuses einen Saugraum mit einer Saugöffnung zum Einsaugen von Schmutz innerhalb des Saugraums umfasst und an mindestens einer Außenseite der beiden Außenseiten mindestens ein seitliches Dichtelement zum seitlichen Begrenzen des Saugraums angeordnet ist, wobei sich das mindestens eine seitliche Dichtelement nach unten ausdehnt, um im Betrieb an mindestens einer Außenseite der beiden Außenseiten einen seitlichen Luftstrom von außerhalb des Saugraums unter das Gehäuse in den Saugraum hinein zu reduzieren. Ein seitliches Dichtelement oder mehrere, aneinander angrenzende, seitliche Dichtelemente an der Außenseite bilden eine nach unten geöffnete und/oder örtlich begrenzte Aussparung zum Durchlassen eines seitlichen Luftstroms in den Saugraum. Eine Bodenkerbe kann auf diese Weise verbessert gereinigt werden. Die Definitionen, Ausführungsformen und Wirkungen des eingangs beschriebenen Aspekts der Erfindung, bei dem eine Neigung des seitlichen Dichtelements nach außen lediglich eine Ausführungsform darstellt, sind auch auf diesen Aspekt der Erfindung anwendbar.

Nachfolgend werden Ausführungsbeispiele der Erfindung auch anhand von Figuren näher erläutert. Merkmale der Ausführungsbeispiele können einzeln oder in einer Mehrzahl mit den beanspruchten Gegenständen und offenbarten Aspekten der Erfindung und Offenbarung kombiniert werden, sofern nichts Gegenteiliges angegeben wird. Die beanspruchten Schutzbereiche sind nicht auf die Ausführungsbeispiele beschränkt.

Es zeigen:
- Figur 1:: Schematische Darstellung einer Vorrichtung zur Reinigung einer Bodenoberfläche;
- Figur 2a:: Schematische Querschnitt-Darstellung durch ein nach außen geneigtes, seitliches Dichtelement im befestigten Zustand, insbesondere zum Einsatz in der Vorrichtung der Fig. 1;
- Figur 2b:: Schematische Darstellung eines Teils einer Außenseite eines Gehäuses einer Vorrichtung mit einem befestigten, seitlichen Dichtelement, insbesondere des Dichtelements der Fig. 2a;
- Figur 3a:: Schematische, isometrische Darstellung einer Vorrichtung zur Reinigung einer Bodenoberfläche mit einem seitlichen Dichtelement;
- Figur 3b:: Schematische Skizze einer nach unten offenen Aussparung, die auch nach vorne offen ist, insbesondere für die Vorrichtung der Fig. 3a.
- Figur 4a:: Schematische Seiten-Darstellung einer Vorrichtung zur Reinigung einer Bodenoberfläche mit einem seitlichen Dichtelement;
- Figur 4b:: Schematische Skizze einer nach unten offenen Aussparung, die nach vorne und hinten geschlossen ist, z.B. für die Vorrichtung der Fig. 4a.
- Figur 4c:: Schematische Querschnitt-Darstellung von vorne durch ein nach außen geneigtes, seitliches Dichtelement im befestigten Zustand, insbesondere der Vorrichtung der Fig. 4a;
- Figur 5:: Schematische Darstellung einer Vorrichtung zur Reinigung einer Bodenoberfläche mit einem seitlichen Dichtelement, das sich an der Bodenoberfläche nach außen weg krümmt und dort aufliegt;
- Figur 6a:: Schematische, isometrische Darstellung einer Vorrichtung mit einem Borstenbüschel an einer Außenseite;
- Figur 6b:: Schematische Draufsicht auf ein Gehäuse einer Vorrichtung mit Borstenbüschel an einer Außenseite, insb. der Vorrichtung der Fig. 6a;
- Figur 6c:: Schematische Darstellung einer Unterseite eines Gehäuses einer Vorrichtung mit einem Borstenbüschel, insb. der Vorrichtung der Fig. 6a;
- Figur 7a:: Schematische, isometrische Darstellung von oben von einer Vorrichtung mit zwei Borstenbüscheln an einer Außenseite;
- Figur 7b:: Schematische Unten-Darstellung einer Vorrichtung mit zwei Borstenbüscheln an einer Außenseite, insb. der Vorrichtung der Fig. 7a;
- Figur 8a:: Schematische, isometrische Darstellung von oben von einer Vorrichtung mit zwei Borstenbüscheln an einer Außenseite;
- Figur 8b:: Schematische Unten-Darstellung einer Vorrichtung mit zwei Borstenbüscheln an einer Außenseite, insb. der Vorrichtung der Fig. 8a;

Die Figur 1 zeigt eine Vorrichtung 1 zur Reinigung einer Bodenoberfläche 20, insbesondere ein Vorsatzgerät zum Verbinden mit einem nicht dargestellten Basisgerät mit einem Gebläse durch einen insbesondere gelenkig ausgeführten Anschluss 22. Ein Gehäuse 3 der Vorrichtung 1 hat das zwei gegenüberliegenden Außenseiten 4, 5, die sich seitlich jeweils von einer Vorderseite 6 zu einer Rückseite 7 des Gehäuses 3 erstrecken. Die Vorrichtung 1 umfasst an einer Unterseite 8 des Gehäuses 3 einen Saugraum 10 (mit gepunkteter Linie dargestellt) mit einer Saugöffnung 11 (mit gepunkteter Linie dargestellt) zum Einsaugen von Schmutz innerhalb des Saugraums 10. Die eingesaugte Luft mit dem Schmutz wird dann zum Anschluss 22 geleitet. Mit gestrichelter Linie sind in Fig. 1 ein allgemein für ein seitliches Dichtelement exemplarisch an der linken bzw. zweiten Außenseite 5 und ein Bereich 24 für ein vorderes Dichtelement an der Vorderseite 6 eingezeichnet. Verschiedene Ausgestaltungen für das seitliche Dichtelement ist in den folgenden Figuren illustriert, die auch Beispiel für ein vorderes Dichtelement enthalten. Es ist eine in Fig. 1 nicht dargestellte Reinigungswalze vorgesehen, die von einem ebenfalls nicht dargestellten Elektromotor um die Walzenachse 25 rotiert wird. Die Reinigungswalze befindet sich diese in einem nicht dargestellten, zylinderförmigen Tunnel unter der Oberseite 9 des Gehäuses 3. Zum Reinigen einer Bodenoberfläche 20 wird die Vorrichtung 1, die von mehreren Stützelementen, insbesondere Laufrollen 26 und/oder einer Gleitführung gestützt wird, über die Bodenoberfläche 20 bewegt und überfährt eine Bodenkerbe 21 wie in Fig. 1 dargestellt. Allgemein kann eine Bodenkerbe 21 auch eine Bodenritze sein.

Die Figur 2a zeigt ein nach außen geneigtes, seitliches Dichtelement 2 im befestigten Zustand, das eine Ausgestaltung zum Einsatz in dem Bereich 23 der Vorrichtung 1 der Fig. 1 darstellt. Insbesondere ist das in Fig. 2a gezeigte seitliche Dichtelement 2 eine Dichtlippe vorzugsweise aus Kunststoff. Das gezeigte seitliche Dichtelement 2 hat eine gleichbleibende Dicke 13, die zwischen der Innenfläche 12 und der gegenüberliegenden Außenfläche 27 gemessen wird. Das seitliche Dichtelement 2 dehnt sich nach unten aus und begrenzt mit dessen Innenfläche 12 einen Saugraum 10 (vgl. Fig. 1), um im Betrieb an der gezeigten, ersten Außenseite 4 einen seitlichen Luftstrom von außerhalb des Saugraums 10 unter das Gehäuse 3 in den Saugraum 10 hinein zu reduzieren. Das seitliche Dichtelement 2 ist wie in Fig. 2a gezeigt nach außen geneigt. Der nach außen geneigte Teile des seitlichen Dichtelements 2 erstreckt sich von der Unterseite 8 des Gehäuses 3 bis zum freien Ende 14 des seitlichen Dichtelements 2. Der gekoppelte Teil des seitlichen Dichtelements 2, der nicht geneigt zu sein braucht, umfasst das gekoppelte Ende 15 und ist an einem lösbaren, seitlichen Gehäusewandelement der Außenseite 4, insbesondere an einer seitlichen Tunnelabdeckung 16, befestigt. In einer Ausgestaltung ist das Dichtelement 2 eine Dichtlippe, bevorzugt eine Zwei-Komponente-Dichtlippen mit einem unterschiedlichen Material im Bereich des gekoppelten Endes 15 im Vergleich zu dem nach unten ragenden, nach außen geneigten Teils des Dichtelements 2 mit dem freien Ende 14. Mit der in Fig. 2a gezeigte, seitliche Tunnelabdeckung 16, auch Tunnelklappe genannt, wird ein nicht gezeigter Bürstentunnel der Vorrichtung im Betrieb verschlossen, in dem eine Reinigungswalze (vgl. Fig. 6c, 7b und 8b) rotiert wird. Die seitliche Tunnelabdeckung 16 kann für einen Wechsel der Reinigungswalze abgenommen werden. Insbesondere sind an beiden Seiten des Tunnels jeweils eine seitliche Tunnelabdeckung 16 vorgesehen. Insbesondere weist die Tunnelabdeckung 16 eine metallische Einlage 28 oder Metallplatte auf, die im Betrieb dafür sorgt, dass reibungsbedingte Wärme durch die Reibung der rotierenden Reinigungswalze an der Tunnelabdeckung 16 abgeleitet werden kann.

Die Figur 2b zeigt das lösbare, seitliche Gehäusewandelement insbesondere der Fig. 2a von dessen Innenseite im gelösten Zustand, das ein Bestandteil des Gehäuses 3 darstellt. Es handelt sich um eine seitliche Tunnelabdeckung 16. Das seitliche Dichtelement 2 ist mit dem gekoppelten Teil mithilfe von mindestens einer Schraube 33 an der seitlichen Tunnelabdeckung 16 befestigt und/oder durch eine metallische Einlage 28 eingeklemmt. Insbesondere ist der gekoppelte Teil des Dichtelement 2 zwischen Gehäusematerial des Gehäusewandelements und der bevorzugt mit Kunststoff bedeckten Einlage 28 aus Metall angeordnet, die vorzugsweise mit Schrauben 33 an das Gehäusematerial fixiert und angedrückt wird, um den gekoppelten Teil des Dichtelements 2 einzuklemmen. Die gezeigte Verbindung ist für einen Benutzer nicht manuell lösbar. Es ist möglich (wie in Fig. 2a illustriert), dass die metallische Einlage 28 mit Kunststoff ummantelt oder in ein Kunststoffelement integriert ist, so dass das seitliche Dichtelement 2 nicht in unmittelbaren Kontakt mit der metallische Einlage 28 kommt.

Die Figur 3a zeigt eine Vorrichtung 1 zum Reinigen einer Bodenoberfläche 20 in Vorschubrichtung 18. Die Bodenoberfläche 20 weist eine Bodenkerbe 21 auf, welche die Außenseite 4 schneidet und/oder im Wesentlichen senkrecht zur Vorschubrichtung 18 orientiert ist. Ein vorderes Dichtelement 29, insbesondere eine Dichtlippe, hemmt das Strömen von Luft von vorne unter das Gehäuse 3. Insbesondere dehnt sich das vordere Dichtelement 29 bis zur Bodenoberfläche 20 nach unten aus. Das vordere Dichtelement 29 ist in Fig. 3a im Sinne der vorliegenden Offenbarung nicht geneigt, d.h., weder nach vorne noch nach hinten geneigt. Im Betrieb kann es vorkommen, dass das vordere Dichtelement 29 infolge von Wechselwirkungen mit der Bodenoberfläche nach hinten leicht elastisch ausgelenkt wird. Allerdings ist ein durch äußere Kräfte im Betrieb verschwenktes Dichtelement nicht im Sinne der vorliegenden Offenbarung geneigt.

Das seitliche Dichtelement 2, dessen sich nach unten ausdehnender Teil insbesondere flächig geschlossen und/oder stoffschlüssig ist, hat eine nach unten offene Aussparung 17, die zugleich in Vorschubrichtung offen ist. In einer Ausgestaltung erstreckt sich die Aussparung 17 über mindestens die Hälfte und/oder höchstens drei Viertel der Länge des Dichtelements 2 und/oder der Außenseite des Saugraums unter dem Gehäuse 3. Das freie Ende 14 bildet eine stufenartige Kontur. In einer Ausgestaltung, die exemplarisch in Fig. 3a illustriert ist, verläuft die Kontur des freien Endes 14 von hinten nach vorne zunächst geradlinig, insbesondere parallel zur Bodenoberfläche 20 und/oder mit einem Abstand zur Bodenoberfläche 20 von weniger als 3 mm, bevorzugt weniger als 2 mm oder 1 mm, und/oder ungefähr 0 mm. Insbesondere in einem mittleren Bereich (bevorzugt das mittlere Drittel oder Fünftel) der Außenseite des Saugraums, der in Fig. 3a unterhalb des gezeigten Gehäuses 3 liegt, erfolgt ein Richtungswechsel des freien Endes 14 nach oben, insbesondere unter einem Winkel von 30° bis 90°, bevorzugt zwischen 30° und 60°. Die Kontur des freien Endes 14 verläuft anschließend wieder geradlinig insbesondere parallel zur Bodenoberfläche 20 und/oder mit einem Abstand zur Bodenoberfläche 20 von mindestens 4 mm und/oder höchstens 7 mm. Insbesondere beträgt die gesamte Ausdehnung des Dichtelements 2 nach unten allgemein mindestens 8 mm und/oder höchstens 25 mm.

Die Figur 3b zeigt eine schematische Skizze eines seitlichen Dichtelements 2 mit einer nach unten offenen Aussparung 17, die auch nach vorne offen ist. Die Aussparung 17 hat eine Tiefe b und eine Länge a. In einer Ausgestaltung ist die Kontur des freien Endes 14 kantig.

Die Figur 4a zeigt eine Vorrichtung 1 zum Reinigen einer Bodenoberfläche 20 in Vorschubrichung 18. Die Bodenoberfläche 20 weist eine Bodenkerbe 21 auf, die beim Überfahren durch das Gehäuse 3 durch ein freies Ende 14 eines seitlichen Dichtelements 2 in Höhe der angrenzenden Bodenoberfläche 20 überdeckt wird. Luft aus der Bodenkerbe 21 wird mit Schmutz der Bodenkerbe 21 in den Saugraum unter das Gehäuse 3 gesaugt.

Das seitliche Dichtelement 2, dessen sich nach unten ausdehnender Teil insbesondere flächig geschlossen und/oder stoffschlüssig ist, hat eine nach unten offene Aussparung 17 in einem mittleren Bereich in Vorschubrichtung 18. In einer Ausgestaltung erstreckt sich die Aussparung 17 über mindestens die Hälfte und/oder höchstens drei Viertel der Länge des Dichtelements 2 und/oder der Außenseite des Saugraums unter dem Gehäuse 3. Das freie Ende 14 bildet eine Durchgangartige Kontur. In einer Ausgestaltung, die exemplarisch in Fig. 4a illustriert ist, verläuft die Kontur des freien Endes 14 von hinten nach vorne zunächst geradlinig, insbesondere parallel zur Bodenoberfläche 20 und/oder mit einem Abstand zur Bodenoberfläche 20 von weniger als 3 mm, bevorzugt weniger als 2 mm oder 1 mm und/oder ungefähr 0 mm. Es erfolgt ein Richtungswechsel des freien Endes 14 nach oben, insbesondere unter einem Winkel von 30° bis 90°, bevorzugt zwischen 30° und 60°. Die Kontur des freien Endes 14 verläuft anschließend wieder geradlinig insbesondere parallel zur Bodenoberfläche 20 und/oder mit einem Abstand zur Bodenoberfläche 20 von mindestens 4 mm und/oder höchstens 7 mm. Insbesondere beträgt die gesamte Ausdehnung des Dichtelements 2 nach unten allgemein mindestens 8 mm und/oder höchstens 25 mm. Anschließend verläuft die Kontur wieder nach oben, insbesondere unter einem Winkel von 30° bis 90°, bevorzugt zwischen 30° und 60°, vorzugsweise unter demselben Winkel wie zuvor nach oben. Anschließend verläuft die Kontur des freien Endes 14 wieder geradlinig, insbesondere parallel zur Bodenoberfläche 20 und/oder mit einem Abstand zur Bodenoberfläche 20 von weniger als 3 mm, bevorzugt weniger als 2 mm oder 1 mm und/oder ungefähr 0 mm.

Die Figur 4b zeigt eine schematische Skizze eines seitlichen Dichtelements 2 mit einer nach unten offenen Aussparung 17, die nach vorne und hinten geschlossen ist. Die Aussparung 17 hat eine Tiefe b und eine Länge a. In einer Ausgestaltung ist die Kontur des freien Endes 14 kantig.

Die Figur 4c zeigt ein nach außen geneigtes, seitliches Dichtelement 2 im befestigten Zustand, insbesondere der Vorrichtung der Fig. 4a. Analog zu Fig. 2a ist auch hier ein Teil des Dichtelements 2 mit dem gekoppelten Ende 15 zwischen Gehäusematerial des Gehäuses 3 angeordnet, insbesondere eingeklemmt. Analog zu Fig. 2a ist vorzugsweise eine metallische Einlage 28 vorgesehen, die wie dargestellt in ein Kunststoffteil integriert ist, das von innen gegen den gekoppelten Teil des Dichtelements 2 anliegt. Vorzugsweise ist die metallische Einlage 28 ein umspritztes Metallbefestigungselement, ein Blech, eine Federplatte und/oder ein Federstreifen. In einer Ausgestaltung kann das seitliche Dichtelement 2 manuell in das Gehäuse 3 von unten reingesteckt werden, so dass es kraftschlüssig befestigt ist. Insbesondere ist der gekoppelte Teil des Dichtelements 2 dicker als der sich an der Unterseite 8 des Gehäuses 3 nach unten erstreckende Teil des Dichtelements 2. Der Neigungswinkel α des nach außen geneigten, seitlichen Dichtelements 2 wird an der Außenseite 4 zu einer Vertikalen gemessen, die im Betrieb auf einer ebenen Bodenoberfläche in Richtung insbesondere der Gravitationskraft zeigt.

Die Figur 5 zeigt eine Vorrichtung 1 zur Reinigung einer Bodenoberfläche 20 mit einem seitlichen Dichtelement 2, das sich zunächst insbesondere vertikal nach unten ausdehnt und sich an der Bodenoberfläche 20 nach außen weg krümmt. Das Material des seitlichen Dichtelements 2 ist insbesondere so elastisch, dass die Krümmung 32 einen Radius von mindestens 3 mm und/oder höchstens 10 mm hat. Nach der Krümmung 32 liegt das Dichtelement 2 auf der Bodenoberfläche 20 insbesondere flach auf. In einem mittleren Bereich, in Vorschubrichtung 18 betrachtet, weist das seitliche Dichtelement 2 eine Aussparung 17 auf, die nach unten offen ist, derart, dass im Bereich der Aussparung 17 ein Abstand zur Bodenoberfläche von mindestens 4 mm vorliegt.

Die Figuren 6a, 6b, 7a und 8a zeigen verschiedene Ausgestaltungen mit Borstenbüscheln 30, vorzugsweise flachen Borstenbüscheln, als seitliche Dichtelemente, die im Betrieb vorzugsweise über die Bodenoberfläche schleifen. Die Figuren 6c, 7b und 8b zeigen die jeweiligen Ausgestaltungen von unten. In Fig. 6c ist exemplarisch auf für die übrigen Figuren der Saugraum 10 mit einer gestrichelten Linie angedeutet. Fig. 6c zeigt ebenfalls eine kleine Laufrolle 26 zum Abstützen der Vorrichtung zusammen mit einer großen Laufrolle 26, die in Fig. 6a zu sehen ist. Die Fig. 6c zeigt exemplarisch auf für die übrigen Figuren, wie ein Aufweitungswinkel γ eines bevorzugt flachen Borstenbüscheln 30 gemessen wird, in Fig. 6c zwischen den kurzen Seiten. Der Aufweitungswinkel γ wird im unbelasteten Zustand gemessen.

Während die Borstenbüschel 30 im Betrieb in Kontakt zur Bodenoberfläche stehen und beispielsweise eine Bodenkerbe nach oben in abdeckt, erlaubt das andere seitliche Dichtelement 2 an derselben Außenseite mit einem größeren Abstand zur Bodenoberfläche dafür, dass hinreichend Umgebungsluft unter das Gehäuse 3 in den Saugraum 10 gelangt, um Schmutz im Saugraum 10 aufsaugen zu können.

In den Darstellungen von unten ist eine Reinigungswalze 19 und/oder ein hinteres Dichtelement 31 zu sehen. Das hintere Dichtelement 31 ist insbesondere eine Dichtlippe an der Rückseite des Saugraums 10. Insbesondere sind die Borstenbüschel 30 an der Unterseite 8 des Gehäuses 3 befestigt.

Schmutz wird nicht nur unmittelbar unter der Saugöffnung, die in den Figuren von der Reinigungswalze 19 verdeckt wird, von der Bodenoberfläche abgehoben und aufgesaugt, sondern auch neben den Innenrändern des Saugraums 10, der insbesondere größtenteils durch die Dichtelemente 2 begrenzt und zumindest teilweise gegen die Bodenoberfläche abgedichtet wird.

Die Fig. 6a und 6b zeigen eine Ausgestaltung, bei der nur ein Borstenbüschel 30 an der Außenseite vorgesehen ist. Das Borstenbüschel 30 ist bevorzugt zwischen der vorderen und hinteren Ecke der Außenseite 4 angeordnet und/oder steht senkrecht nach außen ab.

Die Ausgestaltung der Fig. 7a und 7b haben an jeder Außenseite ein senkrecht zur Vorschubrichtung 18 abstehendes Borstenbüschel 30 insbesondere in einem hinteren Bereich des Saugraums 10 und/oder ein zur Vorschubrichtung 18 schräg nach vorne abgewinkeltes und nach außen ragendes Borstenbüschel insbesondere an der vorderen Ecke.

Die Ausgestaltung der Fig. 8a und 8b haben an jeder Außenseite ein senkrecht zur Vorschubrichtung 18 abstehendes Borstenbüschel 30 insbesondere in einem hinteren Bereich des Saugraums 10 und/oder ein zur Vorschubrichtung 18 schräg nach hinten abgewinkeltes und nach außen ragendes Borstenbüschel insbesondere an der hinteren Ecke. Beide Borstenbüschel 30 an derselben Außenseite sind folglich benachbart zueinander, jedoch nicht mit einer gemeinsamen, geschlossenen Fläche angeordnet.

Durch die in den Figuren gezeigten Ausführungsbeispiele kann eine verbesserte Staubaufnahme aus Ritzen und Bodenkerben erzielt werden.

## Patentansprüche

1. Vorrichtung (1) zum Reinigen einer Bodenoberfläche (20) umfassend ein Gehäuse (3) mit zwei gegenüberliegenden Außenseiten (4, 5), die sich seitlich jeweils von einer Vorderseite (6) zu einer Rückseite (7) des Gehäuses (3) erstrecken, wobei die Vorrichtung (1) an einer Unterseite (8) des Gehäuses (3) einen Saugraum (10) mit einer Saugöffnung (11) zum Einsaugen von Schmutz innerhalb des Saugraums (10) umfasst und an mindestens einer Außenseite (4, 5) der beiden Außenseiten (4, 5) mindestens ein seitliches Dichtelement (2) zum seitlichen Begrenzen des Saugraums (10) angeordnet ist, wobei sich das mindestens eine seitliche Dichtelement (2) nach unten ausdehnt, um im Betrieb an mindestens einer Außenseite (4, 5) der beiden Außenseiten (4, 5) einen seitlichen Luftstrom von außerhalb des Saugraums (10) unter das Gehäuse (3) in den Saugraum (10) hinein zu reduzieren, wobei das seitliche Dichtelement (2) nach außen geneigt ist, **dadurch gekennzeichnet, dass** die Vorrichtung (1) eine Reinigungswalze (19) umfasst.

2. Vorrichtung (1) nach Anspruch 1, **dadurch gekennzeichnet, dass** das nach außen geneigte seitliche Dichtelement (2) eine Länge hat, die größer als dessen Ausdehnung nach unten ist.

3. Vorrichtung (1) nach einem der vorhergehenden Ansprüche, **dadurch gekennzeichnet, dass** eine den Saugraum (10) begrenzende Innenfläche (12) des seitlichen Dichtelements (2) nach außen geneigt ist.

4. Vorrichtung (1) nach einem der vorhergehenden Ansprüche, **dadurch gekennzeichnet, dass** ein sich von der Unterseite (8) des Gehäuses (3) nach unten ausdehnender Teil des seitlichen Dichtelements (2) eine im Wesentlichen gleichbleibende Dicke (13) aufweist.

5. Vorrichtung (1) nach einem der vorhergehenden Ansprüche, **dadurch gekennzeichnet, dass** ein Neigungswinkel α des nach außen geneigten, seitlichen Dichtelements (2) mindestens 20° beträgt.

6. Vorrichtung (1) nach einem der vorhergehenden Ansprüche, **dadurch gekennzeichnet, dass** das nach außen geneigte, seitliche Dichtelement (2) ein freies Ende (14) und ein mit dem Gehäuse (3) gekoppeltes Ende (15) aufweist.

7. Vorrichtung (1) nach dem vorhergehenden Anspruch, **dadurch gekennzeichnet, dass** das gekoppelte Ende (15) an einem manuell lösbaren, seitlichen Gehäusewandelement der Außenseite (4, 5) befestigt ist, insbesondere an einer seitlichen Tunnelabdeckung (16).

8. Vorrichtung (1) nach einem der vorhergehenden Ansprüche, **dadurch gekennzeichnet, dass** das mindestens eine nach außen geneigte, seitliche Dichtelement (2) oder zwei aneinander angrenzende, seitliche Dichtelemente (2), von denen mindestens ein Dichtelement nach außen geneigt ist, eine nach unten offene Aussparung (17) zum Zulassen eines seitlichen Luftstroms von außen in den Saugraum (10) aufweist.

9. Vorrichtung (1) nach dem vorhergehenden Anspruch, **dadurch gekennzeichnet, dass** die nach unten offene Aussparung (17) nach vorne oder nach hinten offen ist oder nach vorne und nach hinten geschlossen ist.

10. Vorrichtung (1) nach einem der zwei vorhergehenden Ansprüche, **dadurch gekennzeichnet, dass** eine Tiefe (b) der Aussparung (17), die entlang des sich nach unten ausdehnenden, seitlichen Dichtelements (2) gemessen wird, mindestens 15% und/oder höchstens 40% einer Ausdehnung des seitlichen Dichtelements von der Unterseite (8) des Gehäuses (3) nach unten beträgt.

11. Vorrichtung (1) nach einem der drei vorhergehenden Ansprüche, **dadurch gekennzeichnet, dass** eine Länge (a) der Aussparung (17), die entlang des nach außen geneigten, seitlichen Dichtelements (2) von hinten nach vorne gemessen wird, mindestens 25% und/oder höchstens 75% einer Erstreckung des seitlichen Dichtelements (2) von hinten nach vorne beträgt.

12. Vorrichtung (1) nach einem der vorhergehenden Ansprüche, **dadurch gekennzeichnet, dass** beim Reinigen einer Bodenoberfläche (20) im Betrieb sich das nach außen geneigte, seitliche Dichtelement (2) bis zur Bodenoberfläche (20) nach unten ausdehnt.

13. Vorrichtung (1) nach einem der vorhergehenden Ansprüche, **dadurch gekennzeichnet, dass** sich das nach außen geneigte, seitliche Dichtelement (2) im Betrieb mindestens so weit oder noch weiter nach unten ausdehnt als eine unterste, tragende Komponente der Vorrichtung (1) beim Reinigen einer Bodenoberfläche (20).

14. Vorrichtung (1) nach einem der vorhergehenden Ansprüche, **dadurch gekennzeichnet**, das nach außen geneigte, seitliche Dichtelement (2) so beschaffen ist und sich beim Reinigen einer Bodenoberfläche (20) so weit nach unten ausdehnt, dass es mit der Bodenoberfläche (20) in Kontakt kommt, an der Bodenoberfläche (20) krümmt und nach dem Krümmen flächig auf der Bodenoberfläche (20) aufliegt.

## Claims

1. Device (1) for cleaning a floor surface (20) comprising a housing (3) with two opposite outer sides (4, 5) each of which extends laterally from a front side (6) to a rear side (7) of the housing (3), wherein the device (1) comprises a suction chamber (10) with a suction opening (11) for sucking in dirt within the suction chamber (10) at a lower side (8) of the housing (3) and at least one lateral sealing element (2) for laterally delimiting the suction chamber (10) is arranged on at least one outer side (4, 5) of the two outer sides (4, 5), wherein the at least one lateral sealing element (2) extends downwardly in order to reduce, during operation, a lateral air flow from outside the suction chamber (10) under the housing (3) into the suction chamber (10) at at least one outer side (4, 5) of the two outer sides (4, 5), wherein the lateral sealing element (2) is inclined outwardly, **characterized in that** the device (1) comprises a cleaning roller (19).

2. Device (1) according to claim 1, **characterized in that** the outwardly inclined lateral sealing element (2) has a length that is greater than its downward extension.

3. Device (1) according to one of the preceding claims, **characterized in that** an inner surface (12) of the lateral sealing element (2) bounding the suction chamber (10) is inclined outwardly.

4. Device (1) according to one of the preceding claims, **characterized in that** a part of the lateral sealing element (2) extending downward from the lower side (8) of the housing (3) has a substantially constant thickness (13).

5. Device (1) according to one of the preceding claims, **characterized in that** an angle of inclination α of the outwardly inclined lateral sealing element (2) is at least 20°.

6. Device (1) according to one of the preceding claims, **characterized in that** the outwardly inclined lateral sealing element (2) has a free end (14) and an end (15) coupled to the housing (3).

7. Device (1) according to the preceding claim, **characterized in that** the coupled end (15) is fastened to a manually detachable lateral housing wall element of the outer side (4, 5), in particular to a lateral tunnel cover (16).

8. Device (1) according to one of the preceding claims, **characterized in that** the at least one outwardly inclined lateral sealing element (2) or two adjacent lateral sealing elements (2), at least one of which is inclined outwardly, has a downwardly open recess (17) for allowing a lateral air flow from the outside into the suction chamber (10).

9. Device (1) according to the preceding claim, **characterized in that** the downwardly open recess (17) is open toward the front or toward the rear or is closed toward the front and toward the rear.

10. Device (1) according to one of the two preceding claims, **characterized in that** a depth (b) of the recess (17), measured along the downwardly extending lateral sealing element (2), is at least 15% and/or at most 40% of an extension of the lateral sealing element downwardly from the lower side (8) of the housing (3).

11. Device (1) according to one of the three preceding claims, **characterized in that** a length (a) of the recess (17) measured along the outwardly inclined lateral sealing element (2) from rear to front is at least 25% and/or at most 75% of an extension of the lateral sealing element (2) from rear to front.

12. Device (1) according to one of the preceding claims, **characterized in that**, when cleaning a floor surface (20) during operation, the outwardly inclined lateral sealing element (2) extends downward to the floor surface (20).

13. Device (1) according to one of the preceding claims, **characterized in that** the outwardly inclined lateral sealing element (2) extends downward during operation at least as far or even further than a lowest supporting component of the device (1) when cleaning a floor surface (20).

14. Device (1) according to one of the preceding claims, **characterized in that** the outwardly inclined lateral sealing element (2) is designed and, during cleaning of a floor surface (20), extends downwardly to such an extent that it comes into contact with the floor surface (20), bends at the floor surface (20) and, after bending, lies flat on the floor surface (20).

## Revendications

1. Dispositif (1) pour le nettoyage d'une surface supérieure de sol (20) comprenant un boîtier (3) avec deux côtés extérieurs opposés (4, 5) qui s'étendent latéralement respectivement d'un côté avant (6) à un côté arrière (7) du boîtier (3), dans lequel le dispositif (1) comprend, à un côté inférieur (8) du boîtier (3), un espace d'aspiration (10) avec une ouverture d'aspiration (11) pour aspirer des saletés à l'intérieur de l'espace d'aspiration (10) et à au moins un côté extérieur (4, 5) des deux côtés extérieurs (4, 5) au moins un élément d'étanchéité latéral (2) pour la délimitation latérale de l'espace d'aspiration est disposé (10), dans lequel le au moins un élément d'étanchéité latéral (2) s'étend vers le bas afin de réduire, en fonctionnement, à au moins un côté extérieur (4, 5) des deux côtés extérieurs (4, 5) un flux d'air latéral provenant de l'extérieur de l'espace d'aspiration (10) sous le boîtier (3) dans l'espace d'aspiration (10), dans lequel l'élément d'étanchéité latéral (2) est incliné vers l'extérieur, **caractérisé en ce que** le dispositif (1) comprend un rouleau de nettoyage (19).

2. Dispositif (1) selon la revendication 1, **caractérisé en ce que** l'élément d'étanchéité latéral (2) incliné vers l'extérieur a une longueur supérieure à son extension vers le bas.

3. Dispositif (1) selon l'une des revendications précédentes, **caractérisé en ce qu'**une surface intérieure (12) de l'élément d'étanchéité latéral (2), délimitant l'espace d'aspiration (10), est inclinée vers l'extérieur.

4. Dispositif (1) selon l'une des revendications précédentes, **caractérisé en ce qu'**une partie de l'élément d'étanchéité latéral (2) s'étendant vers le bas à partir du côté inférieur (8) du boîtier (3) présente une épaisseur (13) sensiblement constante.

5. Dispositif (1) selon l'une des revendications précédentes, **caractérisé en ce qu'**un angle d'inclinaison α de l'élément d'étanchéité latéral (2) incliné vers l'extérieur est d'au moins 20°.

6. Dispositif (1) selon l'une des revendications précédentes, **caractérisé en ce que** l'élément d'étanchéité latéral (2) incliné vers l'extérieur présente une extrémité libre (14) et une extrémité (15) couplée au boîtier (3).

7. Dispositif (1) selon la revendication précédente, **caractérisé en ce que** l'extrémité couplée (15) est fixée à un élément de paroi de boîtier latéral, amovible manuellement, du côté extérieur (4, 5), en particulier à un cache latéral de tunnel (186).

8. Dispositif (1) selon l'une des revendications précédentes, **caractérisé en ce que** le au moins un élément d'étanchéité latéral (2) incliné vers l'extérieur ou deux éléments d'étanchéité latéraux (2) adjacents, dont au moins un élément d'étanchéité est incliné vers l'extérieur, présente un évidement ouvert vers le bas (17) permettant un flux d'air latéral de l'extérieur vers l'espace d'aspiration (10).

9. Dispositif (1) selon la revendication précédente, **caractérisé en ce que** l'évidement ouvert vers le bas (17) est ouvert vers l'avant ou vers l'arrière ou est fermé vers l'avant et vers l'arrière.

10. Dispositif (1) selon l'une des deux revendications précédentes, **caractérisé en ce qu'**une profondeur (b) de l'évidement (17), qui est mesurée le long de l'élément d'étanchéité latéral (2) s'étendant vers le bas, est d'au moins 15 % et/ou d'au plus 40 % d'une extension de l'élément d'étanchéité latéral à partir du côté inférieur (8) du boîtier (3) vers le bas.

11. Dispositif (1) selon l'une des trois revendications précédentes, **caractérisé en ce qu'**une longueur (a) de l'évidement (17), qui est mesurée le long de l'élément d'étanchéité latéral (2) incliné vers l'extérieur, de l'arrière vers l'avant, est d'au moins 25 % et/ou d'au plus 75 % d'une extension de l'élément d'étanchéité latéral (2) de l'arrière vers l'avant.

12. Dispositif (1) selon l'une des revendications précédentes, **caractérisé en ce que**, lors du nettoyage d'une surface supérieure de sol (20) en fonctionnement, l'élément d'étanchéité latéral (2) incliné vers l'extérieur s'étend vers le bas jusqu'à la surface supérieure de sol (20).

13. Dispositif (1) selon l'une des revendications précédentes, **caractérisé en ce que** l'élément d'étanchéité latéral (2) incliné vers l'extérieur s'étend vers le bas lors du nettoyage d'une surface supérieure de sol (20) en fonctionnement au moins autant ou encore davantage qu'un composant porteur le plus bas du dispositif (1).

14. Dispositif (1) selon l'une des revendications précédentes, **caractérisé en ce que** l'élément d'étanchéité latéral (2) incliné vers l'extérieur est conçu de sort, et s'étend vers le bas lors du nettoyage d'une surface supérieure de sol (20) de sort qu'il rentre en contact avec la surface supérieure de sol (20), se courbe à la surface supérieure de sol (20) et après la courbure repose à plat sur la surface supérieure de sol (20).
